# FASCICULE DE BREVET EUROPEEN

(11) **EP 0 028 560 B1**
(45) Date de publication et mention de la délivrance du brevet: **03.08.1983**
(21) Numéro de dépôt: 80401519.6
(22) Date de dépôt: 24.10.1980
(51) Int. Cl.: A61G 17/00

(54) **Système d'alarme pour cercueil**
Alarmsystem für Sarg
Alarm system for a coffin

(30) Priorité: 31.10.1979 FR 7926991
(43) Date de publication de la demande: 13.05.1981
(73) Titulaire: Gauchard, Fernand, F-75006 Paris (FR)
(72) Inventeur: Gauchard, Fernand, F-75006 Paris (FR)
(74) Mandataire: Lemonnier, André

## Description

La présente invention concerne un système d'alarme pour cercueil.

D'après certaires informations les exhumations de soldats américains à la suite des guerres récentes auraient fourni des indices permettant d'affirmer qu'un certain pourcentage de corps avaient été enterrés vivants. De même, une enquête effectuée sur ce problème, en Grande Bretagne a révélé que le nombre d'enterrés vivants était d'environ 2 700 par an. Or, le brevet français N° 73 46933 et sa demande de certificat d'addition N° 237 8923 décrivent des nécropoles comportant un réseau de canalisations destinées à recueillir les liquides et les gaz émanant des cercueils avec, en outre, des moyens pour mettre en dépression l'intérieur du cercueil. Il existe de ce fait, des moyens permettant d'assurer dans le cercueil un certain renouvellement de l'air qui permet à un enterré vivant reprenant conscience dans les heures qui suivent son inhumation de respirer un minimum d'air en attendant les secours. Les caveaux ménagent également autour du cercueil un volume d'air qui peut être suffisant pour assurer la respiration d'un humain en état semi-léthargique si on met ce volume d'air en communication avec l'intérieur du cercueil. Il semblerait de plus que des échanges gazeux peuvent s'effectuer à travers les couches de terre fraîchement remuées et que ceux-ci pourraient également permettre une survie à l'état semi-léthargique. Toutefois, aucun des cercueils actuellement utilisés n'est muni d'un dispositif permettant, lors du réveil, d'alerter de manière sûre ies secours et d'améliorer éventuellement l'aération du cercueil, avant de procéder à son ouverture.

Les systèmes d'alarme antérieurement proposés par exemple dans les brevets français N° 1 150 858, N° 386057 ou N° 1 065868 utilisent des dispositifs capteurs ou détecteurs d'un mouvement du corps inhumé qui peut résulter des déplacements ou du transport du cercueil ou des fermentations, de l'éructation, du relâchement des tissus et autres phénomènes moteurs observés sur un cadavre.

La présente invention a pour but de réaliser un tel système d'alarme fonctionnant de manière sûre tout en étant à l'abri des fausses alarmes résultant des mouvements naturels d'un cadavre applicable aux cercueils quel que soit le type d'inhumation mais, en particulier, aux cercueils stockés dans des constructions à usage de nécro- potes comportant un réseau d'assainissement notamment un réseau de mise en dépression de l'intérieur des cercueils.

La présente Invention a pour objet un système d'alarme pour cercueils comportant un dispositif capteur susceptible d'être mis en oeuvre par un mouvement du corps se trouvant dans le cercueil et susceptible de fermer un circuit comportant une source d'alimentation sur lequel est branché au moins un dispositif d'alarme caractérisé en ce que le dispositif capteur commande un dispositif mémoire mémorisant le fonctionnement du capteur et fermant le circuit de l'alarme.

Selon une seconde caractéristique un dispositif d'aération de l'intérieur du cercueil comportant au moins une soupape et de préférence une pompe à air est mis en oeuvre par la fermeture du circuit du dispositif d'alarme.

Le dispositif de signalisation du système d'alarme peut être placé directement sur le cercueil notamment lorsque l'on désire pouvoir détecter le réveil léthargique entre la mise en bière et l'inhumation. Il peut être disposé à proximité de la tombe ou du caveau dans le cas des inhumations classiques. Par contre, dans les nécropoles du type décrit dans le brevet français N° 73 46933 et dans sa demande de certificat d'addition N° 23 78923, le dispositif de signalisation est, de préférence, positionné dans la galerie de visite avec un dispositif de signalisation par alvéole.

Le dispositif mémoire et la source d'alimentation sont, de préférence, logés dans le cercueil, lorsque le système d'alarme doit fonctionner entre la mise en bière et l'inhumation ; ils peuvent par contre être extérieurs au cercueil dans les autres cas où lorsqu'on désire réduire le coût du cercueil en limitant les éléments incorporés dans le cercueil lesquels sont perdus alors que le délai de surveillance utile est très certainement inférieur au mois.

Selon un mode de réalisation, le dispositif capteur est constitué par au moins deux éléments conducteurs se faisant vis-à-vis montés sur la paroi intérieure du couvercle du cercueil, de préférence à l'aplomb des mains du corps se trouvant dans le cercueil, de manière à ce qu'ils soient amenés en contact lorsqu'une main se soulève. Selon un mode de réalisation, les deux éléments conducteurs sont constitués par une première feuille conductrice collée sur la paroi inférieure du couvercle et par une seconde feuille conductrice suspendue sous cette-ci en étant écartée.

Selon une variante de réalisation le dispositif capteur également du type à pression est monté dans un emplacement tel qu'il soit actionné par les genoux ou par une pression élevée contre la partie supérieure des parois latérales.

Selon un autre mode de réalisation le dispositif capteur est constitué par des contacteurs à tirage dans lesquels un ou plusieurs cordons de tirage pendent librement à partir du couvercle du cercueil.

Le dispositif mémoire peut être constitué par un relais à auto-alimentation ou tout autre dispositif électronique équivalent. Pour éviter de fausses alarmes, le dispositif mémoire peut être conçu pour agir seulement après plusieurs contacts, par exemple d'un type tel que la fermeture du circuit d'alarme soit assurée après au moins deux fermetures du capteur séparées par une période d'ouverture dont la durée minima peut être elle-même préfixée.

Divers modes de réalisation de l'invention seront décrits plus en détail ci-après avec référence aux dessins ci-annexés dans lesquels :
la figure 1 est une vue en coupe longitudinale d'un cercueil destiné à être enterré muni d'un dispositif d'alarme simplifié ;
la figure 2 est une vue en coupe d'une partie d'un cercueil destiné à être entreposé dans une nécropole et raccordé à un dispositif d'alarme qui peut être utilisé dans les systèmes d'inhumation directement en terre, en caveau ou en nécropole ;
la figure 3 est un schéma d'un système d'alarme monté dans une nécropole d'un type analogue à celle décrite dans le certificat d'addition français N° 23 78923 ;
la figure 4 est une vue en bout d'un cercueil pour inhumation dans une nécropole ;
la figure 5 est une vue en coupe longitudinale de la tête de ce cercueil et
la figure 6 illustre une variante de réalisation du dispositif d'alarme de la figure 2.

Dans les divers modes de réalisation, sous le couvercle 1 du cercueil 2 est fixé le contact 3 qui pourrait être de tout type connu mais qui pour une plus grande sensibilité est constitué par une plaque 4, par exemple en tôle légère d'aluminium fixée sur la face inférieure du couvercle et par une plaque identique 5 placée en vis-à-vis, les deux plaques étant enfermées de manière à maintenir entre elles un faible écartement dans une poche en plastique soudée 6. L'intérieur de cette poche est en communication avec l'intérieur du cercueil par un orifice de petit diamètre 7 qui à la fois, amortit le mouvement des deux plaques en freinant l'évacuation de la variation du volume d'air interne et assure l'équilibre des pressions pour qu'une surpression gazeuse à l'intérieur du cercueil n'engendre pas un faux contact. Chacun des deux conducteurs 8 sont reliés à chacune des plaques 4 et 5.

Dans le mode de réalisation de la figure 1, une pile 9 et un relais à auto-alimentation 10 sont fixés sous le couvercle, la pile alimentant le relais 10 par les conducteurs 8 et le contact 4-5 ou par l'armature fermée 11 du relais. L'armature 11 du relais ferme le circuit d'un électro-aimant 12 dont l'armature mobile forme verrou par un volet obturateur 13 fermant un orifice 14 dans la paroi du cercueil de manière que, lorsque l'électro-aimant est excité, l'orifice 14 soit ouvert pour mettre l'intérieur du cercueil en communication avec l'extérieur. Le circuit fermé par l'armature 11 du relais aboutit à une prise 15 dans la paroi du cercueil, prise sur laquelle peut être embrochée une lampe apposée sur la paroi du cercueil dès sa fermeture jusqu'à l'inhumation ou une prise mâle 16 alimentant une lampe 17 ou tout autre dispositif d'alerte monté sur un pieu 18 implanté à proximité du lieu d'inhumation.

Dans le mode de réalisation de la figure 2, le cercueil comporte un embout raccord 19 pour le raccordement sur un circuit de mise en dépression du cercueil destiné à assurer l'évacuation des gaz. Les conducteurs 8 sont raccordés à une prise 20 dans la paroi du cercueil. Sous le couvercle 1 est fixée une pompe à air électromagnétique 21 qui aspire l'air à l'extérieur du cercueil par un orifice 22 et le rejette par une sortie 23 dans le cercueil. Les conducteurs d'alimentation 24 de cette pompe aboutissent également à la prise 20. Le dispositif d'alarme est extérieur au cercueil et logé dans un boîtier 25 qui peut être placé à côté du cercueil jusqu'à l'inhumation ou au-dessus de la fosse ou du caveau. Le raccordement entre le cercueil et le dispositif d'alarme est assuré par un câble électrique 26.

Le dispositif d'alarme à l'intérieur du coffret 25 est constitué par une batterie d'alimentation 27, un relais à auto-excitation 28 dont la fermeture est assurée par le contact 3. La fermeture du contact mobile 29 du relais assure l'alimentation par le câble 26, de la pompe électromagnétique 21 et, de plus, celle d'un ronfleur 29a, d'une lampe 30 montée sur le boîtier et d'une prise 31 sur laquelle peut être branché le circuit d'alerte général ou un dispositif d'alerte à distance du genre émetteur radio, un tel dispositif d'alerte à distance pouvant être logé dans le boîtier 25.

Dans le mode de réalisation de la figure 3, le cercueil est analogue à celui de la figure 2 et les mêmes éléments sont désignés par les mêmes références. Ce cercueil est placé dans une cellule 32 d'une nécropole. Le cercueil est relié par des canalisations 33 et 34 branchées sur le raccord d'aspiration 19 et sur le raccord de drainage 19' à deux collecteurs 35 et 36 haut et bas dans une galerie technique lesquels sont reliés à des dispositifs d'assainissement, le collecteur 35 étant soumis à une dépression. La prise 20 peut recevoir par embrochage d'une prise mâle 37, un capteur 38 lequel comporte un boîtier 39 dans lequel est monté un relais à auto-alimentation analogue au relais 11 et sur lequel est montée une lampe d'alerte 40, le boîtier et la lampe d'alerte se trouvant dans la galerie de visite. Du boîtier 39 part un câble 41 qui est branché par une prise 42 sur un circuit 43 comportant les conducteurs d'alimentation et les conducteurs conduisant au poste central d'alerte qui peut comporter un dispositif sonore.

Le cercueil comporte en outre un orifice taraudé 44 avec en face et à l'intérieur du cercueil une feuille souple 45 formant clapet de manière à permettre l'entrée de l'air de la galerie technique et de la cellule 32 dans le cercueil sous l'effet de la dépression créée dans la canalisation 35, cette dépression pouvant être accrue par le dispositif d'alerte pour, en cas d'alerte, accroître l'oxygénation de tous les cercueils en observation.

Après la période d'observation qui peut être de huit à quinze jours, le capteur 38 est retiré et débranché, le trou taraudé 44 est fermé par un bouchon 46 et la cellule est isolée par des tampons 47 comme illustré pour la cellule 32b, le cercueil dans la cellule 32a étant en période d'observation et la cellule 32c étant en attente.

Le mode de réalisation des figures 4 et 5 concerne un cercueil destiné à l'inhumation dans une nécropole utilisable notamment dans le cas de la figure 3. On retrouve dans ces figures la caisse 2 du cercueil et le couvercle 1 fixé sur la calme par des boulons 48 avec un joint d'étanchéité 49. Le fond du cercueil comporte une tôle ondulée 50 surmontée par un matelas 51 imbibé de produits absorbants et neutralisant les produits de décomposition, les effluents étant évacués par le raccord 19'.

Sous le couvercle sont fixés le dispositif capteur 3, une pile 9 et le relais 10, les câbles conducteurs étant connectés à une prise 52. Sur la paroi de tête sont fixés les raccords 19 et 19', une lampe d'alerte 53 et une prise 20.

La lampe d'alerte 53 et la prise 20 sont connectées par un conducteur 54 à une fiche qui peut être enfichée, au moment de la fermeture du cercueil, sur la prise 52. La lampe 53 permet d'éviter la présence près du cercueil du coffret d'alerte 25 entre la fermeture du cercueil et inhumation. Cette lampe 53 peut être couplée avec un ronfleur.

La modification du capteur illustré dans la figure 8 consiste en ce qu'une lamelle élastique 4a est découpée dans la plaque 4 du capteur et près de l'extrémité de cette lamelle (représentée pour plus de clarté à l'état légèrement déformé) est fixé un fil de tirage 55 qui passe à travers un orifice de la plaque 5. Le capteur fonctionne ainsi aussi bien à la pression qu'au tirage.

Le dispositif mémoire de la figure 6 est également modifié pour que l'alarme ne fonctionne qu'après deux actions sur le capteur.

Le dispositif mémoire comporte à cet effet un relais 56 avec une armature d'auto-excitation 56a et une armature agissant à l'ouverture 56b, un relais 57 à fermeture retardée par une capacité 58 son armature agissant à l'ouverture en 57a et à la fermeture en 57b ; un relais 59 à fermeture retardée par une capacité 59d avec une armature d'auto-excftation 59a, une armature agissant à l'ouverture 59b et à la fermeture 59c et un relais 80 comportant une armature d'auto-excitation 80a et une armature 60b assurant par sa fermeture l'alimentation du système d'alarme. La bobine du relais 56 est alimentée, d'une part, en parallèle par le contact 3 en série avec l'armature 57a au repos et par l'armature d'auto-excitation 56a et, d'autre part, par l'armature 59b fermée à l'état non excité du relais 59, en parallèle avec l'armature 57b du relais 57 qui se ferme quand ce relais est excité, le premier et le deuxième groupe ci-dessus étant en série avec la bobine du relais 58. La bobine du relais rétardé 57 est alimentée par la fermeture du contact 3 ou par la fermeture de l'armature d'auto-excitation 56a du relais 56 en série avec la propre armature 57a fermée à l'état non excité du relais 57. La bobine du relais retardé 59 dont le retard est supérieur à celui du relais 57 est alimentée en parallèle par sort armature 59a d'auto-excitation, par l'armature d'auto-exortation 56a du relais 56 et par le contact 3 en série avec l'armature 57a au repos du relais 57. La bobine du relais 60 est alimentée à partir du contact 3 par l'armature 57a au repos du relais 57, l'armature 56b au repos du relais 56 et l'armature 59c attirée du relais 59 et elle s'auto- alimente par l'armature 60a.

Le système mémoire ci-dessus fonctionne de la manière suivante.

La fermeture du contact 3 met en circuit, par l'armature 57a du relais 57, le relais 56 qui ferme ses armatures et s'auto-alimente par l'armature 56a quel que soit l'état du contact 3. Il alimente par l'armature 56a les relais 57 et 59. Le relais 57 se ferme en premier ce qui coupe son alimentation par les armatures 56a, 57a et ferme 57b pour maintenir l'alimentation du relais 56 en parallèle avec 59b. Tant que le contact 3 est fermé le relais 57 est maintenu fermé. Le relais 59 se ferme ensuite et coupe l'alimentation du relais 56 par 59b en même temps que 59a se ferme pour assurer l'auto-alimentation du relais 59 indépendamment de la fermeture de l'armature 56a. Si le contact 3 est toujours fermé, le relais 57 reste attiré, si, par contre, il a été ouvert par relâchement de la pression ou arrêt du tirage sur la commande 56, le relais retardé 57 retombe après fermeture du relais 59. 59b et 57b étant ouvertes, l'alimentation du relais 56 est coupée ce qui assure la fermeture de 56b et 59 étant auto-excité, le relais 56 ne peut fonctionner. Si le contact 3 est refermé, la bobine du relais 60 est alimentée par l'armature 59c du relais 59 excité, l'armature 56b au repos du relais 56 et l'armature 57a au repos du relais 57 et les armatures 60a, 60b du relais 60 se ferment ce qui assure l'auto-alimentation du relais 60 et la fermeture du circuit d'alarme.

Le mode de réalisation de la figure 6 a été décrit comme utilisant des relais électromécaniques pour mieux visualiser et rendre plus évidents les asservissements mais il pourrait également être réalisé en électronique. Pour plus de clarté ce dispositif mémoire a été représenté comme réalisé dans un boîtier indépendant relié au cercueil par les câbles 26 mais il pourrait également être incorporé partiellement ou totalement dans le cercueil comme décrit avec référence aux figures 1 et 5.

## Revendications

1. Système d'alarme pour cercueils comportant un dispositif capteur (3) susceptible d'être mis en oeuvre par un mouvement du corps se trouvant dans le cercueil (2) et susceptible de fermer un circuit comportant une source d'alimentation (9) sur lequel est branché au moins un dispositif d'alarme (17), caractérisé en ce que le dispositif capteur commande un dispositif mémoire (10) mémorisant le fonctionnement du capteur et fermant le circuit d'alarme.

2. Système d'alarme pour cercueils selon la revendication 1, caractérisé en ce que le capteur (3) est un contacteur (4-5) avec une surface de pression (5) montée sous le couvercle (1) du cercueil (2).

3. Système d'alarme pour cercueils selon la revendication 1, caractérisé en ce que le capteur (3) est un contacteur (4-5) avec une surface de pression (5) montée près du bord supérieur des parois latérales.

4. Système d'alarme pour cercueils selon la revendication 1, caractérisé en ce que le dispositif capteur (4-5) est un contacteur à tirage dans lequel au moins un cordon de tirage (55) pend librement à partir du couvercle (1) du cercueil.

5. Système d'alarme pour cercueils selon l'une quelconque des revendications 1 à 4, caractérisé en ce qu'il comporte un dispositif d'aération de l'intérieur du cercueil constitué par au moins une soupape (13) et de préférence une pompe à air (9), lequel est mis en oeuvre par la fermeture du circuit du dispositif d'alarme.

6. Système d'alarme selon la revendication 2, caractérisé en ce que le dispositif capteur est constitué par au moins deux éléments conducteurs (4-5) se faisant vis-à-vis montés sur la paroi intérieure du couvercle (1) du cercueil à l'aplomb des mains du corps inhumé de manière à ce qu'ils soient amenés en contact lorsqu'une main se soulève.

7. Système d'alarme selon la revendication 6, caractérisé en ce que les deux éléments conducteurs sont constitués par une première feuille conductrice (4) collée sur la paroi inférieure du couvercle (1) et par une seconde feuille conductrice (5) suspendue sous celle-ci en étant écartée.

8. Système d'alarme selon l'une quelconque des revendications 1 à 7, caractérisé en ce que le dispositif mémoire est constitué par un relais (11-28) à auto-alimentation.

9. Système d'alarme pour cercueils selon l'une quelconque des revendications 1 à 8, caractérisé en ce que le dispositif mémoire est du type à fermeture du circuit contrôlé après au moins deux fermetures du capteur (3) séparées par une période d'ouverture.

## Claims

1. Alarm system for coffins comprising a sensing device (3) adapted to be operated by a movement of the body in the coffin (2) and adapted to close a circuit including a supply source (9) and having connected thereto at least one alarm device (17), characterized in that the sensing device controls a memory device (10) storing the operation of said sensing device and closing the alarm circuit.

2. Alarm system for coffin according to claim 1, characterized in that the sensing device (3) is a contactor (4-5) with a pressure surface (5) mounted under the cover (1) of the coffin (2).

3. Alarm system for coffins according to claim 1, characterized in that the sensing device (3) is a contactor (4-5) with a pressure surface (5) mounted near the upper edge of the side walls.

4. Alarm system for coffins according to claim 1, characterized in that the sensing device (4-5) is a pull-to contactor wherein at least one pulling cord (55) is freely hanging from the cover (1) of the coffin.

5. Alarm system for coffins according to any of claims 1 to 4, characterized in that it comprises a device for ventilating the interior of the coffin consisting of at least one valve (13) and preferably an air pump (9), which device is operated through the closure of the alarm device circuit.

6. Alarm system according to claim 2, characterized in that the sensing device consists of at least two conducting elements (4-5) facing each other mounted on the inner wall of the cover (1) of the coffin right above the hands of the buried body so as to be brought into engagement when one hand is raised.

7. Alarm system according to claim 6, characterized in that the two conducting elements consist of a first conducting sheet (4) glued onto the lower wall of the cover (1) and of a second conducting sheet (5) suspended under said wall while being spaced therefrom.

8. Alarm system according to any of claims 1 to 7, characterized in that the memory device consists of a selfpowered relay (11-28).

9. Alarm system for coffins according to any of claims 1 to 8, characterized in that the memory device is of the type adapted to close the circuit under control after at least two closures of the sensing device (3) with an opening period therebetween.

## Patentansprüche

1. Alarmeinrichtung für Särge mit einem Geber (3), der durch eine Bewegung des Körpers im Sarg (2) in Tätigkeit gesetzt werden kann und einen Stromkreis mit einer Stromquelle (9), an welchem wenigstens eine Alarmvorrichtung (17) angeschlossen ist, schliessen kann, dadurch gekennzeichnet, dass der Geber eine Speichervorrichtung (10) steuert, die den Betrieb des Gebers speichert und den Alarmstromkreis schliesst.

2. Alarmeinrichtung für Särge nach Anspruch 1, dadurch gekennzeichnet, dass der Geber (3) ein Kontaktgeber (4-5) ist, der eine Druckfläche (5) aufweist, die unter dem Sargdeckel (1) angebracht ist.

3. Alarmeinrichtung für Särge nach Anspruch 1, dadurch gekennzeichnet, dass der Geber (3) ein Kontaktgeber (4-5) ist, der eine Druckfläche (5) aufweist, die in der Nähe der Oberkante der Seitenwände angebracht ist.

4. Alarmeinrichtung für Särge nach Anspruch 1, dadurch gekennzeichnet, dass der Geber (4-5) ein Kontaktgeber mit einer Zugvorrichtung ist, bei welcher wenigstens eine Zugschnur (55) vom Sargdeckel (1) frei herunterhängt.

5. Alarmeinrichtung nach einem der Ansprüche 1 bis 4, dadurch gekennzeichnet, dass sie eine Vorrichtung zur Belüftung des Innern des Sarges aufweist, die wenigstens aus einem Ventil (13) und vorzugsweise aus einer Luftpumpe (9) besteht, die durch das Schliessen des Kreislaufs der Alarmvrr-ichtung In Betrieb gesetzt wird.

0. Alarmeinrichtung nach Anspruch 2, dadurch gefkennzeichnet, dass der Geber aus wenigstens awei ieltenden Elementen (4-5) besteht, die einander gegenüber, an der Innenwand des Sargdeckels (1) und quer zu den Händen der Leiche angebracht sind, damit sie in Berührung gebracht werden, wenn sich eine Hand hebt.

7. Alarmelnrichtung nach Anspruch 6, dadurch gekennzeichnet, dass beide leitenden Elemente aus einer ersten lettenden Folie (4), die auf der unteren Wand des Deckels (1) geklebt ist, sowie aus einer zweiten leitenden Folie (5) besteht, die unter dieser mit Abstand hängt.

8. Alarmeinrichtung nach einem der Ansprüche 1 bis 7, dadurch gekennzeichnet, dass die Speichervorrichtung aus einem selbstgespeisten Relais (11-28) besteht.

9. Alarmeinrichtung für Särge nach einem der Ansprüche 1 bis 8, dadurch gekennzeichnet, dass die Speichervorrichtung nach wenigstens zwei Schliessungen des Gebers (3), die durch eine Offnungszeit getrennt sind, eine kontrollierte Schliessung erfährt.
